# EUROPÄISCHE PATENTSCHRIFT

(11) **EP 1 538 407 B1**
(45) Veröffentlichungstag und Bekanntmachung des Hinweises auf die Patenterteilung: **16.05.2007**
(21) Anmeldenummer: 04027603.2
(22) Anmeldetag: 20.11.2004
(51) Int. Cl.: F25B 39/04, F25B 43/00

(54) **Kondensator**
Condenser
Condenseur

(30) Priorität: 06.12.2003 DE 10357176
(43) Veröffentlichungstag der Anmeldung: 08.06.2005
(62) Teilanmeldung aus: 06021990.4
(73) Patentinhaber: Modine Manufacturing Company, Racine, Wisconsin 53403-2552 (US)
(72) Erfinder: Brost, Viktor, 72631 Aichtal (DE)
(74) Vertreter: Wolter, Klaus-Dietrich

(56) Entgegenhaltungen:
- EP-A- 0 992 378
- EP-A- 1 521 047
- WO-A-03/081147
- DE-U1- 20 208 337
- JP-A- 3 087 572
- US-A- 5 937 671
- PATENT ABSTRACTS OF JAPAN Bd. 2000, Nr. 23, 10. Februar 2001 (2001-02-10) & JP 2001 174103 A (DENSO CORP), 29. Juni 2001 (2001-06-29)
- PATENT ABSTRACTS OF JAPAN Bd. 1999, Nr. 13, 30. November 1999 (1999-11-30) & JP 11 211276 A (SHOWA ALUM CORP), 6. August 1999 (1999-08-06)
- PATENT ABSTRACTS OF JAPAN Bd. 2000, Nr. 01, 31. Januar 2000 (2000-01-31) & JP 11 270927 A (ZEXEL:KK), 5. Oktober 1999 (1999-10-05)

## Beschreibung

Die Erfindung betrifft einen Kondensator für die Klimaanlage eines Kraftfahrzeugs, dessen Rohre in mehreren Stufen von dem Kältemittel durchströmbar sind, wozu er zwei Sammelrohre aufweist, und einen, mit einem der Sammelrohre über Ein - und Ausströmöffnungen zwischen den Stufen in Strömungsverbindung stehenden, Sammler besitzt, der etwa parallel zu den Rohren des Kondensators angeordnet ist, wobei der Kondensator die weiteren Merkmale aus dem Oberbegriff des Anspruchs 1 aufweist.

Ein Kondensator mit vertikal verlaufenden Wärmetauscherrohren ist aus der Fig. 7 des EP 769 666 A1 bekannt. Im EP'666 sind die Sammelrohre horizontal liegend angeordnet. Der Sammler verläuft parallel zu den Wärmetauscherrohren des Kondensators und ist vertikal stehend angeordnet. Die vertikale Position des Sammlers ist bezüglich der darin stattfindenden Trennung zwischen noch gasförmigem und bereits verflüssigtem Kältemittel günstig, und sie ist deshalb am weitesten verbreitet.

Im EP 974 793 A2, Fig. 1, hingegen sind die Wärmetauscherrohre horizontal und somit die Sammelrohre des dortigen Kondensators vertikal stehend angeordnet. Der Sammler befindet sich parallel zu den Wärmetauscherrohren horizontal liegend, unterhalb des Rohr - Rippen - Blocks des Kondensators. In diesem Dokument wurde im Übrigen vorgesehen, das Kältemittel im Anschluss an die Durchströmung der Stufen des Kondensators durch den Sammler strömen zu lassen, weshalb dieser Kondensator einer anderen Gattung zuzurechnen ist.
In beiden Fällen ist der Sammler lösbar, über einen angelöteten Verbindungsblock, mit einem der Sammelrohre verbunden. Es scheint keine erfinderische Tätigkeit erforderlich zu sein, um die lösbare Verbindung in eine unlösbar, beispielsweise in eine Lötverbindung, umzugestalten.
In der JP 2001 174103 wurde ein Kondensator gezeigt und beschrieben, der dem Oberbegriff entspricht. Dort wurde die Überführungsleitung außerhalb des einen Sammelrohres angeordnet.
Der Erfinder hat sich die Aufgabe gestellt, seinen Kondensator noch kompakter und herstellungsfreundlicher als Gesamt- Lötkonstruktion auszubilden.
Erfindungsgemäß wurde diese Aufgabe bei einem Kondensator gemäß Oberbegriff des Anspruchs 1 mit den Merkmalen aus dessen Kennzeichen gelöst. Es ist eine Überführungsleitung von einer Stufe zu der einen Ein - oder Ausströmöffnung des Sammlers vorgesehen. Die Überführungsleitung erstreckt sich etwa über den Bereich der benachbarten Stufe. Die andere Ein - oder Ausströmöffnung des Sammlers ist etwa am stirnseitigen Ende des Sammelrohres vorgesehen. Dadurch wurde eine besonders kompakte Anordnung geschaffen, die sich hervorragend zu einer einzigen Lötkonstruktion verbinden lässt. Jede Stufe besteht aus mehreren parallelen Wärmetauscherrohren des Kondensators. Ferner wird durch das Vorsehen der Überführungsleitung die Position des Sammlers verbessert. In der Fig. 7 des EP 769 666 A1 befindet sich der Sammler vor oder hinter dem Rohr - Rippen - Block, so dass der Wärmeaustausch zwischen der senkrecht zum Rohr - Rippen - Block einströmenden Kühlluft und dem innerhalb des Rohr - Rippen - Blocks strömenden Kältemittel beeinträchtigt ist. Nach der Erfindung hingegen befindet sich der Sammler seitlich neben dem Rohr - Rippen - Block, wodurch die Effizienz des Wärmeaustausches verbessert wurde. Mit Hilfe der Überführungsleitung wird das Kältemittel von der einen Stufe über die andere Stufe hinweg bis in den Sammler hinein überführt. Nach dem Durchströmen des Sammlers tritt das Kältemittel in die erwähnte andere Stufe ein und durchströmt diese. Diese andere Stufe kann beispielsweise eine Unterkühlungsstufe sein.

Die Überführungsleitung ist erfindungsgemäß innerhalb des Sammelrohrs angeordnet worden. Die Kompaktheit wird weiter verbessert, wenn eine innerhalb des Sammelrohres angeordnete Überführungsleitung gewählt wird. Hier kann es sich um ein etwa koaxiales Rohr handeln. Das Sammelrohr könnte im Bereich der Überführungsleitung aber auch lediglich durch eine Wand unterteilt sein.

Die andere Ein - oder Ausströmöffnung ist vorzugsweise unmittelbar zwischen dem Mantel des Sammlers und dem stirnseitigen Ende des Sammelrohres vorgesehen. Dadurch befindet sich der Sammler in unmittelbarer Nähe des Rohr - Rippen - Blocks und insbesondere in unmittelbarer Nähe und parallel zu einem der Seitenteile, die den Rohr - Rippen - Block gewöhnlich an den Seiten verstärken. An diesen Seitenteilen kann im Bedarfsfall eine zusätzliche Halterung des Sammlers vorgesehen werden.

Der erfindungsgemäße Kondensator ist besonders zur Kombination mit einem Wasserkühler und/oder anderen Wärmetauschern des Kraftfahrzeuges geeignet, die ebenfalls oben und unten horizontal angeordnete Sammelkästen und vertikale Wärmetauscherrohre aufweisen.

Nachfolgend wird die Erfindung in zwei bevorzugten Ausführungsbeispielen an Hand der beiliegenden Abbildungen beschrieben. Aus dieser Beschreibung gehen weitere Merkmale und Vorteile der Erfindung hervor, die sich als besonders wesentlich herausstellen können.
Die Fig. 1 - 4 zeigen eine nicht erfindungsgemäße Ausbildung mit einer außen liegenden Überführungsleitung und die Fig. 5 - 8 zeigen ein erfindungsgemäßes Ausführungsbeispiel mit einer im Sammelrohr integrierten Überführungsleitung. Die Fig. 9 zeigt ein aufgeweitetes Sammelrohr mit integrierter Überführungsleitung.
Die in den Ausführungsbeispielen angedeuteten Stufen **1** und **2** bestehen jeweils aus mehreren flachen Wärmetauscherrohren **15**, wobei zwischen den Wärmetauscherrohren **15** Wellrippen **18** angeordnet sind, die von der Kühlluft durchströmt werden, um das Kältemittel in den Wärmetauscherrohren **15** zu kühlen bzw. zu kondensieren. Das Kältemittel verlässt im vollständig verflüssigten und unterkühlten Zustand den Kondensator **30**.
Bei dem in den Fig. 1 und 5 dargestellten Ausschnitten aus dem Kondensator **30** handelt es sich deshalb bei der Stufe **1** um mehrere Stufen, die vorgeschaltet sind, wie es prinzipiell aus den Fig. 2 und 6 erkennbar ist. Die Stufen **1**, **2** entstehen durch die zweckmäßige Anordnung von Trennwänden **7** in den Sammelrohren **3** und **5**.
In den Fig. 1 und 2 tritt das Kältemittel **25** durch den Eintritts - und Austrittsflansch **26** in den Kondensator **30** ein. Es fließt durch mehrere Stufen **1** bevor es durch die Einlassöffnung **27** in die Überführungsleitung **10** eintritt. Durch die Überführungsleitung **10** wird das gesamte Kältemittel **25** an der Stufe **2** vorbeigeleitet und in den Sammler **4** überführt. Am Flansch **8** tritt die Überführungsleitung **10** in den Sammler **4** ein und durchquert den Raum **28**, den Filter **29** und gibt oberhalb des Filters **29** das flüssige mit geringen Gasanteilen vermischte Kältemittel **25** über die Einströmöffnung **14** in das Innere des Sammlers **4** ab. Im Sammler **4** befindet sich das Trocknungsmittel in einem Behälter **12**. Auf seinem weiteren Weg strömt das Kältemittel durch den Filter **29**, um kleinste Partikel abzuscheiden und in den Rückströmraum **28**. Die Trennstege **36** sollen garantieren, dass das gesamte Kältemittel **25** durch den Filter **29** strömt. Über die Ausströmöffnung **13** am Flansch **9** verlässt das Kältemittel **25** den Sammler **4** und strömt durch das stirnseitige Ende **35** des Sammelrohres **3** in die Stufe **2** des Kondensators **30**. Nach der Unterkühlung in der Stufe **2** gelangt es über das Sammelrohr **5** und den Auslass **19** zum Ein - und Austrittsflansch **26** um dann seinen Weg im nicht gezeigten Klimatisierungskreislauf fortzusetzen. In Fig. 4 ist eine Alternative zur nicht erfindungsgemäßen Ausbildung gezeigt. In einigen Fällen kann es notwendig sein, den Sammler **4** etwas vor oder hinter der Ebene **33** des Rohr - Rippen - Blocks des Kondensators **30** anzuordnen. Der Sammler **4** ist dann um den Abstand **32** aus der Ebene **33** nach vorn oder hinten versetzt, aber ansonsten identisch zur nicht erfindungsgemäßen Ausbildung.
In Fig. 5 und 6 tritt das Kältemittel **25** durch den Eintritts- und Austrittsflansch **26** in den Kondensator **30** ein. Es fließt durch mehrere Stufen **1** bevor es durch die Einlassöffnung **27** in die Überführungsleitung **10** eintritt. Durch die Überführungsleitung **10** wird das gesamte Kältemittel **25** an der Stufe **2** vorbei geleitet und in den Sammler **4** überführt. Am Flansch **8** tritt die Überführungsleitung **10** in den Sammler **4** ein. Am Flansch **8** befindet sich auch die Einströmöffnung **14**, durch den das Kältemittel **25** in einen Innenmantel **20** einströmt. Im Innenmantel **20** befindet sich das Trocknungsmittel in einem Behälter **12.** Auf seinem weiteren Weg passiert es den oberhalb des Trockners angeordneten Filter **29** um kleinste Partikel abzuscheiden. Zwischen dem Außenmantel **31** des Sammlers **4** und dem Innenmantel **20** befindet sich der Strömungskanal **16**, durch den das Kältemittel **25** nach unten fließen kann. Über die Ausströmöffnung **13** am Flansch **9** verlässt das Kältemittel **25** den Sammler **4** und strömt durch das stirnseitige Ende **35** des Sammelrohres **3** in die Stufe **2** des Kondensators **30**. Nach der Unterkühlung in der Stufe **2** gelangt es über das Sammelrohr **5** und den Auslass **19** zum Ein - und Austrittsflansch **26.** In Fig. 8 ist noch eine Alternative zum zweiten Ausführungsbeispiel gezeigt. In einigen Fällen kann es notwendig sein, den Sammler **4** etwas vor oder hinter der Ebene **33** des Rohr - Rippen - Blocks des Kondensators **1** anzuordnen. Der Sammler **4** ist dann um den Abstand **32** aus der Ebene **33** nach vorn oder hinten versetzt, aber ansonsten identisch mit dem erfindungsgemäßen Ausführungsbeispiel.
In Fig. 9 ist eine Alternative zum erfindungsgemäßen Ausführungsbeispiel gezeigt. Hier ist lediglich ein Ausschnitt des Sammelrohres **3** zu sehen. In diesem Fall wurde das Sammelrohr **3** auf der dem Sammler **4** zugewandten Seite **35** im Durchmesser vergrößert. Vor der letzten Trennwand **7** im Sammelrohr **3** ist das Sammelrohr **3** aufgeweitet worden, um die Überführungsleitung **10** aufzunehmen, damit das zurückfließende Kältemittel **25** keinen unnötigen Druckverlust durch ein zu enges Sammelrohr **3** erfährt. Außerdem ist der Einbau der Überführungsleitung **10** leichter zu bewerkstelligen.

## Patentansprüche

1. Kondensator (30) für die Klimaanlage eines Kraftfahrzeugs, dessen parallelen Wärmetauscherrohre (15) in mehreren Stufen (1, 2) von einem Kältemittel (25) durchströmbar sind, wozu er zwei Sammelrohre (3, 5) aufweist, die mittels Trennwänden (7) derart unterteilt sind, dass die erwähnten und aus mehreren Wärmetauscherrohren (15) bestehenden Stufen (1, 2) entstehen, und der einen mit einem der Sammelrohre (3) über Ein - und Ausströmöffnungen (13, 14) zwischen den Stufen (1, 2) in Strömungsverbindung stehenden Sammler (4) besitzt, der etwa parallel zu den Wärmetauscherrohren (15) des Kondensators angeordnet ist, wobei eine Überführungsleitung (10) von einer Stufe (1) zu der einen Ein - oder Ausströmöffnung (14) des Sammlers (4) vorgesehen ist, die sich in Querrichtung der Rohre (15) etwa über eine benachbarte Stufe (2) erstreckt, und wobei die andere Ein - oder Ausströmöffnung (13) des Sammlers (4) etwa am stirnseitigen Ende (35) des Sammelrohrs (3) oder in dessen Nähe vorgesehen ist, um das Kältemittel in die benachbarte Stufe (2) zu leiten, **dadurch gekennzeichnet, dass** die Überführungsleitung (10) innerhalb des Sammelrohrs (3) angeordnet ist.

2. Kondensator nach Anspruch 1, **dadurch gekennzeichnet, dass** die Überführungsleitung (10) an einem Ende in einer Öffnung in der Trennwand (7) steckt und die Einlaßöffnung (27) bildet und am anderen Ende in den Sammler (4) eintritt.

3. Kondensator nach Anspruch 1, **dadurch gekennzeichnet, dass** die Überführungsleitung (10) an einem Ende in der Nähe der Trennwand (7) im Sammelrohr (3) steckt und die Einlaßöffnung (27) bildet und am anderen Ende in dem Sammler (4) steckt.

4. Kondensator nach einem der vorstehenden Ansprüche, **dadurch gekennzeichnet, dass** der Sammler (4) einen Innenmantel (20) und einen Außenmantel (31) aufweist, die vorzugsweise koaxial zueinander angeordnet sind, so dass zwischen dem Innenmantel (20) und dem Außenmantel (31) ein Strömungskanal (16) für das Kältemittel (25) ausgebildet ist, wobei die eine Ein - oder Ausströmöffnung (14) mit dem vorn Innenmantel (20) umschlossenen Raum kommuniziert und die andere Ein - oder Ausströmöffnung (13) im Außenmantel (31) angeordnet ist.

5. Kondensator nach Anspruch 4, **dadurch gekennzeichnet, dass** sich in dem Raum, der von dem Innenmantel (20) umschlossen ist ein Trockner (12) und ein Filter (29) befinden.

6. Kondensator nach Anspruch 4, **dadurch gekennzeichnet, dass** sich in dem Raum, der von dem Innenmantel (20) umschlossen ist ein Trockner (12) befindet und ein Filter (29) im Strömungsweg vor der Ausströmöffnung (14) angeordnet ist.

7. Kondensator nach einem der vorstehenden Ansprüche, **dadurch gekennzeichnet, dass** der Filter (29) oberhalb des Trockners (12) angeordnet ist, so dass das gereinigte Kältemittel (25) nach Durchströmung des Filters (29) seine Strömungsrichtung umkehrt und über den Strömungskanal (16) und die andere Ein - oder Ausströmöffnung (14) in die genannte Stufe (2) des Kondensators eintritt.

8. Kondensator nach einem der vorstehenden Ansprüche, **dadurch gekennzeichnet, dass** die Sammelrohre (3, 5) des Kondensators (30) horizontal verlaufen, so dass die Wärmetauscherrohre (15) des Kondensators (30) und der parallel dazu vorgesehene Sammler (4) vertikal angeordnet sind.

9. Kondensator nach einem der vorstehenden Ansprüche, **dadurch gekennzeichnet, dass** beide Ein - oder Ausströmöffnungen (13, 14) seitlich im Innen (20) bzw. Außenmantel (31) des Sammlers (4) angeordnet sind.

10. Kondensator nach einem der vorstehenden Ansprüche, **dadurch gekennzeichnet, dass** der eine Flansch (8) im Boden des Sammlers und der andere Flansch in dessen Nähe im Außenmantel (31) des Sammlers (4) angeordnet ist.

11. Kondensator nach Anspruch 1, **dadurch gekennzeichnet, dass** das Sammelrohr (3) über die Länge der Überführungsleitung (10) einen größeren Durchmesser aufweist als im übrigen Längenbereich, um den Einbau der Überführungsleitung (10) zu erleichtern.

## Claims

1. Condenser (30) for the air-conditioning system of a motor vehicle, through the parallel heat exchanger tubes (15) of which a refrigerant (25) can flow in a plurality of stages (1, 2), for which purpose the said condenser has two header tubes (3, 5) which are subdivided by means of partitions (7) in such a way as to give rise to the said stages (1, 2) consisting of a plurality of heat exchanger tubes (15), and the said condenser possessing a header (4) which is flow-connected to one of the header tubes (3) via inflow and outflow orifices (13, 14) between the stages (1, 2) and which is arranged approximately parallel to the heat exchanger tubes (15) of the condenser, a transfer line (10) from one stage (1) to one inflow or outflow orifice (14) of the header (4) being provided, which extends in the transverse direction of the tubes (15) approximately over an adjacent stage (2), and the other inflow or outflow orifice (13) of the header (4) being provided approximately on the end face (35) of the header tube (3) or in the vicinity of the latter, in order to conduct the refrigerant into the adjacent stage (2), **characterized in that** the transfer line (10) is arranged inside the header tube (3).

2. Condenser according to Claim 1, **characterized in that** the transfer line (10) is inserted at one end in an orifice in the partition (7) and forms the inlet orifice (27) and at the other end enters the header (4).

3. Condenser according to Claim 1, **characterized in that** the transfer line (10) is inserted at one end in the header tube (3) in the vicinity of the partition (7) and forms the inlet orifice (27) and at the other end is inserted in the header (4).

4. Condenser according to one of the preceding claims, **characterized in that** the header (4) has an inner casing (20) and an outer casing (31) which are preferably arranged coaxially to one another, so that a flow duct (16) for the refrigerant (25) is formed between the inner casing (20) and the outer casing (31), one inflow or outflow orifice (14) communicating with the space surrounded by the inner casing (20) and the other inflow or outflow orifice (13) being arranged in the outer casing (31).

5. Condenser according to Claim 4, **characterized in that** a dryer (12) and a filter (29) are located in the space which is surrounded by the inner casing (20).

6. Condenser according to Claim 4, **characterized in that** a dryer (12) is located in the space which is surrounded by the inner casing (20), and a filter (29) is arranged upstream of the outflow orifice (14) in the flow path.

7. Condenser according to one of the preceding claims, **characterized in that** the filter (29) is arranged above the dryer (12), so that the purified refrigerant (25), after flowing through the filter (29), reverses its direction of flow and enters the said stage (2) of the condenser via the flow duct (16) and the other inflow or outflow orifice (14).

8. Condenser according to one of the preceding claims, **characterized in that** the header tubes (3, 5) of the condenser (30) run horizontally, so that the heat exchanger tubes (15) of the condenser (30) and the header (4) provided parallel thereto are arranged vertically.

9. Condenser according to one of the preceding claims, **characterized in that** the two inflow or outflow orifices (13, 14) are laterally arranged respectively in the inner casing (20) or outer casing (31) of the header (4).

10. Condenser according to one of the preceding claims, **characterized in that** one flange (8) is arranged in the bottom of the header (4) and the other flange is arranged in its vicinity in the outer casing (31) of the header.

11. Condenser according to Claim 1, **characterized in that** the header tube (3) has a larger diameter over the length of the transfer line (10) than in the remaining length region, in order to make it easier to install the transfer line (10).

## Revendications

1. Condenseur (30) pour l'installation de conditionnement d'air d'un véhicule automobile, dont les tubes échangeurs de chaleur parallèles (15) peuvent être parcourus en plusieurs étapes (1, 2) par un fluide frigorigène (25), présentant à cet effet deux tuyaux collecteurs (3, 5) qui sont subdivisés au moyen de cloisons (7) de manière à former les étages (1, 2) mentionnés et composés de plusieurs tubes échangeurs de chaleur (15), et possédant un collecteur (4) disposé de manière sensiblement parallèle aux tubes échangeurs de chaleur (15) du condenseur, et qui est en communication d'écoulement avec l'un des tubes collecteurs (3) par l'intermédiaire d'ouvertures d'entrée et de sortie (13, 14) entre les étages (1, 2), une conduite de transfert (10) étant prévue d'un étage (1) vers l'une des ouvertures d'entrée ou de sortie (14) du collecteur (4) qui s'étend, dans la direction transversale des tubes (15), environ sur un étage adjacent (2), et l'autre ouverture d'entrée ou de sortie (13) du collecteur (4) étant prévue environ à l'extrémité frontale (35) du tuyau collecteur (3) ou à proximité de celui-ci, afin de conduire le fluide frigorigène dans l'étage adjacent (2), **caractérisé en ce que** la conduite de transfert (10) est disposée à l'intérieur du tuyau collecteur (3).

2. Condenseur selon la revendication 1, **caractérisé en ce que** la conduite de transfert (10) est introduite, à une extrémité, dans une ouverture dans la cloison (7) et forme l'ouverture d'entrée (27), et **en ce qu'**elle pénètre dans le collecteur (4) à l'autre extrémité.

3. Condenseur selon la revendication 1, **caractérisé en ce que** la conduite de transfert (10) est introduite, à une extrémité, dans le tuyau collecteur (3) à proximité de la cloison (7) et forme l'ouverture d'entrée (27), et **en ce qu'**elle est introduite dans le collecteur (4) à l'autre extrémité.

4. Condenseur selon l'une des revendications précédentes, **caractérisé en ce que** le collecteur (4) est muni d'une enveloppe intérieure (20) et d'une enveloppe extérieure (31) disposées de préférence de manière coaxiale l'une par rapport à l'autre, de manière à créer un canal d'écoulement (16) pour le fluide frigorigène (25) entre l'enveloppe intérieure (20) et l'enveloppe extérieure (31), l'ouverture d'entrée ou de sortie (14) communiquant avec l'espace entouré par l'enveloppe intérieure (20) et l'autre ouverture d'entrée ou de sortie (13) étant disposée dans l'enveloppe extérieure (31).

5. Condenseur selon la revendication 4, **caractérisé en ce qu'**un sécheur (12) et un filtre (29) se trouvent dans l'espace entouré par l'enveloppe intérieure (20).

6. Condenseur selon la revendication 4, **caractérisé en ce qu'**un sécheur (12) se trouve dans l'espace entouré par l'enveloppe intérieure (20) et **en ce qu'**un filtre (29) est disposé sur le trajet d'écoulement avant l'ouverture de sortie (14).

7. Condenseur selon l'une des revendications précédentes, **caractérisé en ce que** le filtre (29) est disposé au-dessus du sécheur (12), de sorte que le fluide frigorigène (25) nettoyé, après avoir traversé le filtre (29), inverse sa direction d'écoulement et pénètre dans l'étage (2) mentionné du condenseur en passant par le canal d'écoulement (16) et par l'autre ouverture d'entrée ou de sortie (14).

8. Condenseur selon l'une des revendications précédentes, **caractérisé en ce que** les tuyaux collecteurs (3, 5) du condenseur (30) s'étendent horizontalement, de sorte que les tubes échangeurs de chaleur (15) du condenseur (30) et le collecteur (4), prévu parallèle à ceux-ci, sont disposés verticalement.

9. Condenseur selon l'une des revendications précédentes, **caractérisé en ce que** les deux ouvertures d'entrée ou de sortie (13, 14) sont disposées latéralement respectivement dans l'enveloppe intérieure (20) et dans l'enveloppe extérieure (31) du collecteur (4).

10. Condenseur selon l'une des revendications précédentes, **caractérisé en ce que** l'une des brides (8) est disposée dans le fond du collecteur et **en ce que** l'autre bride est disposée à proximité de celle-ci, dans l'enveloppe extérieure (31) du collecteur (4).

11. Condenseur selon la revendication 1, **caractérisé en ce que** le tuyau collecteur (3) présente, sur la longueur de la conduite de transfert (10), un diamètre supérieur à celui du reste de la zone longitudinale, afin de faciliter la mise en place de la conduite de transfert (10).
